# EUROPÄISCHE PATENTSCHRIFT

(11) **EP 1 196 257 B1**
(45) Veröffentlichungstag und Bekanntmachung des Hinweises auf die Patenterteilung: **17.09.2003**
(21) Anmeldenummer: 00949144.0
(22) Anmeldetag: 04.07.2000
(51) Int. Cl.: B21B 37/56

(54) **VERFAHREN UND EINRICHTUNG ZUM WALZEN EINES METALLBANDES MITTELS EINES DRESSIERGERÜSTES**
METHOD AND DEVICE FOR ROLLING A METAL STRIP USING A SIZING STAND
PROCEDE ET DISPOSITIF POUR LE LAMINAGE D'UNE BANDE METALLIQUE AU MOYEN D'UNE CAGE DE DRESSAGE

(30) Priorität: 15.07.1999 DE 19933239
(43) Veröffentlichungstag der Anmeldung: 17.04.2002
(73) Patentinhaber: SIEMENS AKTIENGESELLSCHAFT, 80333 München (DE)
(72) Erfinder: FELKL, Hans-Joachim, D-91301 Forchheim (DE); GÖPEL, Joachim, D-91094 Langensendelbach (DE); WINKLER, Robert, D-91056 Erlangen (DE)
(86) Internationale Anmeldenummer: DE0002172
(87) Internationale Veröffentlichungsnummer: WO01005529

(56) Entgegenhaltungen:
- FR-A- 2 201 142
- GB-A- 1 301 532
- PATENT ABSTRACTS OF JAPAN vol. 013, no. 048 (M-793), 3. Februar 1989 (1989-02-03) -& JP 63 256209 A (TOSHIBA CORP), 24. Oktober 1988 (1988-10-24)
- PATENT ABSTRACTS OF JAPAN vol. 017, no. 120 (M-1379), 12. März 1993 (1993-03-12) -& JP 04 305305 A (KAWASAKI STEEL CORP), 28. Oktober 1992 (1992-10-28)
- PATENT ABSTRACTS OF JAPAN vol. 004, no. 123 (M-029), 30. August 1980 (1980-08-30) -& JP 55 081011 A (NIPPON STEEL CORP), 18. Juni 1980 (1980-06-18)
- PATENT ABSTRACTS OF JAPAN vol. 013, no. 462 (M-881), 19. Oktober 1989 (1989-10-19) -& JP 01 180713 A (KAWASAKI STEEL CORP), 18. Juli 1989 (1989-07-18)
- PATENT ABSTRACTS OF JAPAN vol. 008, no. 253 (M-339), 20. November 1984 (1984-11-20) -& JP 59 127917 A (NIPPON STEEL CORP), 23. Juli 1984 (1984-07-23)
- PATENT ABSTRACTS OF JAPAN vol. 1995, no. 01, 28. Februar 1995 (1995-02-28) -& JP 06 285505 A (NISSHIN STEEL CO LTD), 11. Oktober 1994 (1994-10-11)

## Beschreibung

Die Erfindung betrifft ein Verfahren bzw. eine Einrichtung zum Walzen eines Metallbandes mittels eines Dressiergerüstes, wobei das Metallband durch das Walzen in dem Dressiergerüst in seiner Dicke reduziert wird. Das Dressieren von Stahl mittels eines Dressiergerüsts dient in erster Regel dem Ziel, dem Stahl durch eine geringe Dickenreduktion bestimmte Eigenschaften einzuwalzen. Für das Dressieren kommen insbesondere Flacherzeugnisse aus weichen Stählen zum Kaltumformen nach DIN EN 10130 und DIN EN 10131, warmgewalztes Metallband nach DIN EN 10051, Vormaterial für die elektrolytische Bandveredelung (DIN 17163-Elektrolytisch verzinktes kaltgewalztes Band und Blech), höherfeste Stähle und phosphorlegierte Stähle mit und ohne Bake-hardening-Effekten nach SEW 093 und SEW 094, weiche mikrolegierte Stähle nach SEW 095, verzinktes Band (nach DIN EN 10142), Elektroblech aus unlegierten und legierten Stählen, nichtkornorientiert, nicht schlußgeglüht nach DIN 46400 Teil 2 und 4 und kaltgewalztes Breitband aus nichtrostenden und hitzebeständigen Stählen nach DIN 59381 und 59382 in Frage.

Das Dressieren von weichen Stählen (Stahlbändern) zu Kaltumformungen wird insbesondere mit dem Ziel durchgeführt, die ausgeprägte Streckgrenze des Stahlbandes zu beseitigen, die Planheit des Stahlbandes zu verbessern und eine definierte Rauheit der Bandoberfläche einzustellen.

Die JP-A-6-285505 beschreibt ein Verfahren zur Herstellung von warmgewalztem Metallband mittels eines Dressiergerüsts und unter Vorgabe einer Streckgrenze.

Es ist Aufgabe der Erfindung, die Qualitätsparameter von Stählen bzw. Stahlbändern wie etwa die Streckgrenze, die Planheit oder die Rauheit des Stahlbandes durch Dressieren weiter zu verbessern.

Die Aufgabe wird erfindungsgemäß durch ein Verfahren bzw. eine Einrichtung zum Walzen eines Metallbandes mittels eines Dressiergerüstes gemäß Anspruch 1 bzw. Anspruch 8 gelöst. Dabei wird das Metallband durch Walzen im Dressiergerüst in seiner Dicke reduziert, wobei die Geschwindigkeit des Metallbandes bei Einlauf in das Dressiergerüst und die Geschwindigkeit des Metallbandes bei Auslauf aus dem Dressiergerüst unabhängig vom Zug im Metallband eingestellt werden. Dabei wird der Walzspalt in dem Dressiergerüst in Abhängigkeit vom Zug im Metallband vor dem Dressiergerüst und in Abhängigkeit vom Zug im Metallband hinter dem Dressiergerüst eingestellt. Auf diese Weise ist es möglich, die gewünschte Dickenreduktion besonders präzise einzustellen, so daß Metall- bzw. Stahlband von besonders hoher Qualität entsteht. Dieses erfindungsgemäße Verfahren ist derart präzise, daß es auch möglich ist, bei einem Stahl die Streckgrenze zu reduzieren, bei dem eine signifikante Reduktion der Streckgrenze nur bei einer Dickenreduktion in einem sehr engen Bereich, z.B. zwischen 0,475 und 0,525 %, möglich ist. Entsprechend wird die Erfindung besonders vorteilhaft bei Metallbändern eingesetzt, die in ihrer Dicke zwischen 0,1 % bis 5 %, vorteilhafterweise zwischen 0,1 % bis 1 %, reduziert werden.

In vorteilhafter Ausgestaltung der Erfindung werden die Geschwindigkeit des Metallbandes bei Einlauf in das Dressiergerüst und die Geschwindigkeit des Metallbandes bei Auslauf aus dem Dressiergerüst im Verhältnis der gewünschten Dicke des Metallbandes bei Auslauf aus dem Dressiergerüst zur Dicke des Metallbandes bei Einlauf in das Dressiergerüst eingestellt. Die Dickenreduktion wird dabei üblicherweise als Verlängerung des Metallbandes oder Streckgrad angegeben. D. h. in vorteilhafter Ausgestaltung der Erfindung werden die Geschwindigkeit des Metallbandes bei Einlauf in das Dressiergerüst und die Geschwindigkeit des Metallbandes bei Auslauf aus dem Dressiergerüst im Verhältnis der Länge des Metallbandes bei Einlauf in das Dressiergerüst und der gewünschten Länge des Metallbandes bei Auslauf aus dem Dressiergerüst eingestellt.

In weiterhin vorteilhafter Ausgestaltung der Erfindung sind ein Bandeinlaufsgeschwindigkeits-Einsteller zur Einstellung der Geschwindigkeit des Metallbandes bei Einlauf in das Dressiergerüst und ein Bandauslaufsgeschwindigkeits-Einsteller zur Einstellung der Geschwindigkeit des Metallbandes bei Auslauf aus dem Dressiergerüst sowie ein Regler zur Regelung des Bandeinlaufsgeschwindigkeits-Einstellers und ein Regler zur Regelung des Bandauslaufsgeschwindigkeits-Einstellers vorgesehen, wobei dem Regler des Bandeinlaufsgeschwindigkeits-Einstellers ein Sollwert für die Geschwindigkeit des Metallbandes bei Einlauf in das Dressiergerüst und dem Regler des Bandauslaufsgeschwindigkeits-Einstellers ein Sollwert für die Geschwindigkeit des Metallbandes bei Auslauf aus dem Dressiergerüst zugeführt wird, und wobei der Sollwert für die Geschwindigkeit des Metallbandes bei Einlauf in das Dressiergerüst und der Sollwert für die Geschwindigkeit des Metallbandes bei Auslauf aus dem Dressiergerüst im Verhältnis der gewünschten Dicke des Metallbandes bei Auslauf aus dem Dressiergerüst zur Dicke des Metallbandes bei Einlauf in das Dressiergerüst eingestellt werden. Gleichwirkend ist es den Sollwert für Geschwindigkeit des Metallbandes bei Einlauf in das Dressiergerüst und den Sollwert für die Geschwindigkeit des Metallbandes bei Auslauf aus dem Dressiergerüst im Verhältnis der Länge des Metallbandes bei Einlauf in das Dressiergerüst und der gewünschten Länge des Metallbandes bei Auslauf aus dem Dressiergerüst einzustellen.

In weiterhin vorteilhafter Ausgestaltung der Erfindung wird der Sollwert für die Geschwindigkeit des Metallbandes bei Einlauf in das Dressiergerüst in Abhängigkeit von einem Meßwert für die Geschwindigkeit des Metallbandes bei Einlauf in das Dressiergerüst und von einem Meßwert für die Geschwindigkeit des Metallbandes bei Auslauf aus dem Dressiergerüst korrigiert.

In weiterhin vorteilhafter Ausgestaltung der Erfindung wird der Sollwert für die Geschwindigkeit des Metallbandes bei Einlauf in das Dressiergerüst in Abhängigkeit von einem zeitlichen Mittelwert von Meßwerten für die Geschwindigkeit des Metallbandes bei Einlauf in das Dressiergerüst und von einem zeitlichen Mittelwert von Meßwerten für die Geschwindigkeit des Metallbandes bei Auslauf aus dem Dressiergerüst korrigiert.

Weitere Vorteile und erfinderische Einzelheiten ergeben sich aus der nachfolgenden Beschreibung von Ausführungsbeispielen. Im einzelnen zeigen
- FIG 1: eine bekannte Regelung für ein Dressiergerüst,
- FIG 2: ein Ausführungsbeispiel für eine erfindungsgemäße Regelung für ein Dressiergerüst,
- FIG 3: ein besonders vorteilhaftes Ausführungsbeispiel für eine Regelung für ein Dressiergerüst.

FIG 1 zeigt eine bekannte Regelung für ein Dressiergerüst 7 zum Dressieren eines Metallbandes 1. Das Dressiergerüst 7 weist zwei Arbeitswalzen 10 und 11 sowie zwei Stützwalzen 8 und 9 auf. Das Metallband 1 läuft in Richtung des Pfeils 6 durch das Dressiergerüst 7. Vor dem Dressiergerüst 7 ist ein Bandeinlaufsgeschwindigkeits-Einsteller, angedeutet durch die Rollen 2 und 3, vorgesehen. Hinter dem Dressiergerüst 7 ist ein Bandauslaufsgeschwindigkeits-Einsteller, angedeutet durch die Rollen 4 und 5, vorgesehen. Im vorliegenden Ausführungsbeispiel sind der Bandeinlaufsgeschwindigkeits-Einsteller und der Bandauslaufsgeschwindigkeits-Einsteller als Bridle ausgeführt. Sie können jedoch auch als Leveller, S-Rollen oder Haspel ausgeführt werden. Mittels der Rollen 2 und 3 wird dem Metallband 1 vor dem Dressiergerüst 7 eine Geschwindigkeit vᵢ, eingeprägt. Dem Metallband 1 wird hinter dem Dressiergerüst 7 eine Geschwindigkeit v₀ durch die Rollen 4 und 5 eingeprägt. Zur Einstellung der Geschwindigkeit v₀ des Metallbandes 1 hinter dem Dressiergerüst 7 ist ein Regler 21 vorgesehen, dem ein Sollwert v* zugeführt wird. Der Regler 21 regelt die Rollen 4 und 5 derart, daß die Geschwindigkeit v₀ des Metallbandes 1 bei Auslauf aus dem Dressiergerüst 7 einer gewünschten Sollgeschwindigkeit v* entspricht.

Vor und hinter dem Dressiergerüst 7 sind Zugmeßrollen 12 und 13 vorgesehen, die den Zug τᵢ des Metallbandes 1 vor dem Dressiergerüst 7 und den Zug τₒ im Metallband 1 hinter dem Dressiergerüst 7 messen. Die Werte τᵢ und τ₀ sind zusammen mit ihren entsprechenden vorgegebenen Sollwerten τ$\frac{\text{*}}{\text{i}}$ und τ$\frac{\text{*}}{\text{o}}$ sowie einem Sollwert v_{w*} für die Geschwindigkeit v_{w} des Dressiergerüstes 7 Eingangsgrößen in einen Zugregler 14. Der Zugregler 14 regelt die Geschwindigkeit v_{w} des Dressiergerüstes 7. Zudem gibt der Zugregler 14 einen zugabhängigen Korrekturwert k_{τ} aus.

Die Zugmeßrollen 12 und 13 weisen in beispielhafter Ausgestaltung der Erfindung zudem nicht gezeigte Inkrementalgeber auf, die die Drehung der Zugmeßrollen 12 und 13 messen. Aus diesen Meßwerten wird ein Bandlängungswert e gebildet, wobei gilt:$\text{e =} \frac{{\text{v}}_{\text{o,m}} {\text{- v}}_{\text{i,m}}}{{\text{v}}_{\text{i,m}}}$

Dabei ist v_{o,m} die durch den Inkrementalgeber der Zugmeßrolle 13 gemessene Geschwindigkeit des Metallbandes 1 hinter dem Dressiergerüst 7 und v_{i,m} die mittels des Inkrementalgebers der Zugmeßrolle 12 gemessene Geschwindigkeit des Metallbandes 1 vor dem Dressiergerüst 7. Dem Regler 20 wird als Sollwert für die Geschwindigkeit ein Wert v*(1-e) zugeführt, der zuvor mit dem Zugkorrekturwert k_{τ} addiert wird.

Es ist zudem vorgesehen, die Walzkraft im Dressiergerüst 7 mittels eines Reglers 15 auf einen vorgegebenen Sollwert F$\frac{\text{*}}{\text{w}}$ einzustellen.

Aus Gründen der Übersichtlichkeit sind die Rückführungen für die Regler 15, 20 und 21 nicht dargestellt.

FIG 2 zeigt eine beispielhafte Ausgestaltung der Erfindung. Dabei ist vorgesehen, daß die Geschwindigkeit vᵢ des Metallbandes 1 bei Einlauf in das Dressiergerüst 7 unabhängig vom Zug im Metallband 1 eingestellt wird. In besonders vorteilhafter Ausgestaltung der Erfindung wird dabei die Geschwindigkeit vᵢ des Metallbandes 1 bei Einlauf in das Dressiergerüst 7 auf einen Sollwert v*(1-E*) eingestellt. Dabei ist E* der Sollwert für die Verlängerung e Metallbandes 1.

Anstelle des Zugreglers 14 in FIG 1 ist ein Zugbeobachter 22 vorgesehen. Der Zugbeobachter - vorteilhaft als Zugregler mit vorgeschaltetem Todband ausgeführt - gibt anstelle eines zugespezifischen Korrekturwertes k_{τ} einen Zusatzsollwert dF_{w} für die Walzkraft aus, wenn der Bandzug an die Grenze seines Stellbereiches stößt. Die Walzkraft bleibt dabei weitestgehend konstant.

FIG 3 zeigt eine vorteilhafte beispielhafte Ausgestaltung der Erfindung. Dazu ist das Ausführungsbeispiel gemäß FIG 2 um einen Dickenkorrekturregler 25 ergänzt. Der Dickenkorrekturregler 25 ermittelt einen Korrekturwert k_{E}, der dem Regler 20 zugeführt wird und mittels dessen z.B. der Sollwert v*(1-E*) korrigiert wird.

Der Dickenregler 25 ermittelt den Korrekturwert k_{E} derart, daß der zeitliche Mittelwert $\overline{\text{e}}$ des Bandlängungswertes e einem der Sollwerte der Dickenreduktion E* entspricht. Der zeitliche Mittelwert $\overline{\text{e}}$ des Bandlängungswertes e wird mittels des Funktionsblockes 26 gemäß$\overline{\text{e}} \text{=} \frac{{\overline{\text{v}}}_{\text{o,m}} \text{-} {\overline{\text{v}}}_{\text{i,m}}}{{\overline{\text{v}}}_{\text{i,m}}}$ gebildet. Dabei ist $\overline{\text{v}}$_{o,m} der zeitliche Mittelwert des Wertes v_{o,m}, d.h. der zeitliche Mittelwert der durch den Inkrementalgeber der Zugmeßrolle 13 gemessenen Geschwindigkeit des Metallbandes 1 hinter dem Dressiergerüst 7, und $\overline{\text{v}}$_{i,m} der zeitliche Mittelwert des Wertes v_{i,m}, d.h. der zeitliche Mittelwert der durch den Inkrementalgeber der Zugmeßrolle 13 gemessenen Geschwindigkeit des Metallbandes 1 vor dem Dressiergerüst 7. Zur Bildung von $\overline{\text{v}}$_{o,m} und $\overline{\text{v}}$_{i,m} sind die Mittelwertbildner 27 und 28 vorgesehen.

## Patentansprüche

1. Verfahren zum Walzen eines Metallbandes (1) mittels eines Dressiergerüstes (7), wobei das Metallband (1) durch das Walzen in dem Dressiergerüst (7) in seiner Dicke reduziert wird,
**dadurch gekennzeichnet,**
**daß** die Geschwindigkeit (vᵢ) des Metallbandes (1) bei Einlauf in das Dressiergerüst (7) und die Geschwindigkeit (vₒ) des Metallbandes (1) bei Auslauf aus dem Dressiergerüst (7) unabhängig vom Zug im Metallband (1) eingestellt werden und daß der Walzspalt in dem Dressiergerüst (7) in Abhängigkeit vom Zug im Metallband (1) vor dem Dressiergerüst (7) und in Abhängigkeit vom Zug im Metallband (1) hinter dem Dressiergerüst (7) eingestellt wird.

2. Verfahren nach Anspruch 1,
**dadurch gekennzeichnet,**
**daß** das Metallband (1) in seiner Dicke zwischen 0,1 % bis 5 % reduziert wird.

3. Verfahren nach Anspruch 2,
**dadurch gekennzeichnet,**
**daß** das Metallband (1) in seiner Dicke zwischen 0,1 % bis 1 % reduziert wird.

4. Verfahren nach Anspruch 1, 2 oder 3,
**dadurch gekennzeichnet,**
**daß** die Geschwindigkeit (vᵢ) des Metallbandes (1) bei Einlauf in das Dressiergerüst (7) und die Geschwindigkeit (vₒ) des Metallbandes (1) bei Auslauf aus dem Dressiergerüst (7) im Verhältnis (1-E*) der gewünschten Dicke des Metallbandes (1) bei Auslauf aus dem Dressiergerüst (7) zur Dicke des Metallbandes (1) bei Einlauf in das Dressiergerüst (7) eingestellt werden.

5. Verfahren nach Anspruch 1, 2, 3 oder 4, wobei ein Bandeinlaufsgeschwindigkeits-Einsteller zur Einstellung der Geschwindigkeit (vᵢ) des Metallbandes (1) bei Einlauf in das Dressiergerüst (7) und ein Bandauslaufsgeschwindigkeits-Einsteller zur Einstellung der Geschwindigkeit (vₒ) des Metallbandes (1) bei Auslauf aus dem Dressiergerüst (7) sowie ein Regler (20) zur Regelung des Bandeinlaufsgeschwindigkeits-Einstellers und ein Regler (21) zur Regelung des Bandauslaufsgeschwindigkeits-Einstellers vorgesehen sind, wobei dem Regler (20) des Bandeinlaufsgeschwindigkeits-Einstellers ein Sollwert für die Geschwindigkeit (vᵢ) des Metallbandes (1) bei Einlauf in das Dressiergerüst (7) und dem Regler (21) des Bandauslaufsgeschwindigkeits-Einstellers ein Sollwert für die Geschwindigkeit (vₒ) des Metallbandes (1) bei Auslauf aus dem Dressiergerüst (7) zugeführt wird,
**dadurch gekennzeichnet,**
**daß** der Sollwert (v*(1-E*)) für die Geschwindigkeit (vᵢ) des Metallbandes (1) bei Einlauf in das Dressiergerüst (7) und der Sollwert (v*) für die Geschwindigkeit (vₒ) des Metallbandes (1) bei Auslauf aus dem Dressiergerüst (7) im Verhältnis (1-E*) der gewünschten Dicke des Metallbandes (1) bei Auslauf aus dem Dressiergerüst (7) zur Dicke des Metallbandes (1) bei Einlauf in das Dressiergerüst (7) eingestellt werden.

6. Verfahren nach Anspruch 1, 2, 3, 4 oder 5,
**dadurch gekennzeichnet,**
**daß** der Sollwert (v*(1-E*)) für die Geschwindigkeit (vᵢ) des Metallbandes (1) bei Einlauf in das Dressiergerüst (7) in Abhängigkeit von einem Meßwert (v_{i,m}) für die Geschwindigkeit (vᵢ) des Metallbandes (1) bei Einlauf in das Dressiergerüst (7) und von einem Meßwert (v_{o,m}) für die Geschwindigkeit (vₒ) des Metallbandes (1) bei Auslauf aus dem Dressiergerüst (7) korrigiert wird.

7. Verfahren nach Anspruch 1, 2, 3, 4, 5 oder 6,
**dadurch gekennzeichnet,**
**daß** der Sollwert (v*(1-E*)) für die Geschwindigkeit (vᵢ) des Metallbandes (1) bei Einlauf in das Dressiergerüst (7) in Abhängigkeit von einem zeitlichen Mittelwert von Meßwerten (v_{i,m}) für die Geschwindigkeit (vᵢ) des Metallbandes (1) bei Einlauf in das Dressiergerüst (7) und von einem zeitlichen Mittelwert von Meßwerten (v_{o,m}) für die Geschwindigkeit (vₒ) des Metallbandes (1) bei Auslauf aus dem Dressiergerüst (7) korrigiert wird.

8. Einrichtung zum Walzen eines Metallbandes (1) mit einem Dressiergerüst (7) gemäß einem Verfahren nach einem der vorhergehenden Ansprüche, wobei das Metallband (1) durch das Walzen in dem Dressiergerüst (7) in seiner Dicke reduziert wird,
**dadurch gekennzeichnet,**
**daß** die Einrichtung zum Walzen des Metallbandes (1) einen Bandeinlaufsgeschwindigkeits-Einsteller zur vom Zug im Metallband (1) unabhängigen Einstellung der Geschwindigkeit (vᵢ) des Metallbandes (1) bei Einlauf in das Dressiergerüst (7) und einen Bandauslaufsgeschwindigkeits-Einsteller zur vom Zug im Metallband (1) unabhängigen Einstellung der Geschwindigkeit (vₒ) des Metallbandes (1) bei Auslauf aus dem Dressiergerüst (7) sowie einen Zugregler (22) zur Einstellung des Walzspalts im Dressiergerüst in Abhängigkeit vom Zug im Metallband (1) aufweist.

## Claims

1. Method for rolling a metal strip (1) by means of a skin-pass rolling stand (7), the thickness of the metal strip (1) being reduced by the rolling in the skin-pass rolling stand (7), **characterized in that** the velocity (vᵢ) of the metal strip (1) when it enters the skin-pass rolling stand (7) and the velocity (vₒ) of the metal strip (1) when it exits the skin-pass rolling stand (7) are set independently of the tension in the metal strip (1) and **in that** the roll nip in the skin-pass rolling stand (7) is set as a function of the tension in the metal strip (1) upstream of the skin-pass rolling stand (7) and as a function of the tension in the metal strip (1) downstream of the skin-pass rolling stand (7).

2. Method according to Claim 1, **characterized in that** the thickness of the metal strip (1) is reduced by between 0.1% and 5%.

3. Method according to Claim 2, **characterized in that** the thickness of the metal strip (1) is reduced by between 0.1% and 1%.

4. Method according to Claim 1, 2 or 3, **characterized in that** the velocity (vᵢ) of the metal strip (1) when it enters the skin-pass rolling stand (7) and the velocity (vₒ) of the metal strip (1) when it exits the skin-pass rolling stand (7) are set with the ratio (1-E*) of the desired thickness of the metal strip (1) when it exits the skin-pass rolling stand (7) to the thickness of the metal strip (1) when it enters the skin-pass rolling stand (7).

5. Method according to Claim 1, 2, 3 or 4, in which a means for setting the strip entry velocity is provided for the purpose of setting the velocity (vᵢ) of the metal strip (1) when it enters the skin-pass rolling stand (7), and a means for setting the strip exit velocity is provided for the purpose of setting the velocity (vₒ) of the metal strip (1) when it exits the skin-pass rolling stand (7), and a controller (20) is provided for controlling the means for setting the strip entry velocity, and a controller (21) is provided for controlling the means for setting the strip exit velocity, a set value for the velocity (vᵢ) of the metal strip (1) when it enters the skin-pass rolling stand (7) being fed to the controller (20) of the means for setting the strip entry velocity and a set value for the velocity (vₒ) of the metal strip (1) when it exits the skin-pass rolling stand (7) being fed to the controller (21) of the means for setting the strip exit velocity, **characterized in that** the set value (v*(1-E*)) for the velocity (vᵢ) of the metal strip (1) when it enters the skin-pass rolling stand (7) and the set value (v*) for the velocity (vₒ) of the metal strip (1) when it exits the skin-pass rolling stand (7) are set at the ratio (1-E*) of the desired thickness of the metal strip (1) when it exits the skin-pass rolling stand (7) to the thickness of the metal strip (1) when it enters the skin-pass rolling stand (7).

6. Method according to Claim 1, 2, 3, 4 or 5, **characterized in that** the set value (v*(1-E*)) for the velocity (vᵢ) of the metal strip (1) when it enters the skin-pass rolling stand (7) is corrected as a function of a measured value (v_{i,m}) for the velocity (vᵢ) of the metal strip (1) when it enters the skin-pass rolling stand (7) and of a measured value (v_{o,m}) for the velocity (vₒ) of the metal strip (1) when it exits the skin-pass rolling stand (7).

7. Method according to Claim 1, 2, 3, 4, 5 or 6, **characterized in that** the set value (v*(1-E*)) for the velocity (vᵢ) of the metal strip (1) when it enters the skin-pass rolling stand (7) is corrected as a function of a temporal mean ($\overline{\text{v}}$_{i,m}) of measured values (v_{i,m}) for the velocity (vᵢ) of the metal strip (1) when it enters the skin-pass rolling stand (7) and of a temporal mean ($\overline{\text{v}}$_{o,m}) of measured values (v_{o,m}) for the velocity (vₒ) of the metal strip (1) when it exits the skin-pass rolling stand (7).

8. Device for rolling a metal strip (1) using a skin-pass rolling stand (7) in accordance with the method according to one of the preceding claims, the thickness of the metal strip (1) being reduced by the rolling in the skin-pass rolling stand (7), **characterized in that** the device for rolling the metal strip (1) has a means for setting the strip entry velocity, for the purpose of setting the velocity (vᵢ) of the metal strip (1) when it enters the skin-pass rolling stand (7) independently of the tension in the metal strip (1), and a means for setting the strip exit velocity, for the purpose of setting the velocity (vₒ) of the metal strip (1) when it exits the skin-pass rolling stand (7) independently of the tension in the metal strip (1), as well as a tension controller (22) for setting the roll nip in the skin-pass rolling stand as a function of the tension in the metal strip (1).

## Revendications

1. Procédé de laminage d'un feuillard (1) métallique au moyen d'une cage (7) de dressage, le feuillard (1) métallique étant réduit en épaisseur par le laminage dans la cage (7) de dressage,
**caractérisé**
**en ce que** l'on règle la vitesse (vᵢ) du feuillard (1) métallique à l'entrée dans la cage (7) de dressage et la vitesse (v₀) du feuillard (1) métallique à la sortie de la cage (7) de dressage indépendamment de la traction dans le feuillard (1) métallique et en ce que l'on règle l'emprise dans la cage (7) de dressage en fonction de la traction dans le feuillard (1) métallique en amont de la cage (7) de dressage et en fonction de la traction dans le feuillard (1) métallique en aval de la cage (7) de dressage.

2. Procédé suivant la revendication 1,
**caractérisé**
**en ce que** l'on réduit en épaisseur le feuillard (1) métallique entre 0,1 % et 5 %.

3. Procédé suivant la revendication 2,
**caractérisé**
**en ce que** l'on réduit en épaisseur le feuillard (1) métallique entre 0,1 % et 1 %.

4. Procédé suivant la revendication 1, 2 ou 3,
**caractérisé**
**en ce que** l'on règle la vitesse (vᵢ) du feuillard (1) métallique à l'entrée dans la cage (7) de dressage et la vitesse (v₀) du feuillard (1) métallique à la sortie de la cage (7) de dressage dans le rapport (1-E*) de l'épaisseur souhaitée du feuillard (1) métallique à la sortie de la cage (7) de dressage à l'épaisseur du feuillard (1) métallique à l'entrée dans la cage (7) de dressage.

5. Procédé suivant la revendication 1, 2, 3 ou 4, dans lequel on prévoit un dispositif de réglage de la vitesse d'entrée du feuillard destiné à régler la vitesse (Vᵢ) d'entrée du feuillard (1) métallique à l'entrée dans la cage (7) de dressage et un dispositif de réglage de la vitesse de sortie du feuillard destiné à régler la vitesse (v₀) du feuillard (1) métallique à la sortie de la cage (7) de dressage, ainsi qu'un régulateur (20) de régulation du dispositif de réglage de la vitesse d'entrée du feuillard et un régulateur (21) de régulation du dispositif de réglage de la vitesse de sortie du feuillard et l'on envoie, au régulateur (20) du dispositif de réglage de la vitesse d'entrée du feuillard, une valeur de consigne pour la vitesse (vᵢ) du feuillard (1) métallique à l'entrée dans la cage (7) de dressage et, au régulateur (21) du dispositif de réglage de la vitesse de sortie du feuillard, une valeur de consigne pour la vitesse (vₒ) du feuillard (1) métallique à la sortie de la cage (7) de dressage,
**caractérisé**
**en ce que** l'on règle la valeur de consigne (v*(1-E)) de la vitesse (vᵢ) du feuillard (1) métallique à l'entrée dans la cage (7) de dressage et la valeur de consigne (v*) de la vitesse (v₀) du feuillard (1) métallique à la sortie de la cage (7) de dressage dans le rapport (1-E*) de l'épaisseur souhaitée du feuillard (1) métallique à la sortie de la cage (7) de dressage à l'épaisseur du feuillard (1) métallique à l'entrée dans la cage (7) de dressage.

6. Procédé suivant la revendication 1, 2, 3, 4 ou 5,
**caractérisé**
**en ce que** l'on corrige la valeur de consigne (v*(1-E*)) de la vitesse (vᵢ) du feuillard (1) métallique à l'entrée dans la cage (7) de dressage en fonction d'une valeur (v_{i,m}) de mesure de la vitesse (vᵢ) du feuillard (1) métallique à l'entrée dans la cage (7) de dressage et d'une valeur de mesure (v_{o,m}) de la vitesse (v₀) du feuillard (1) métallique à la sortie de la cage (7) de dressage.

7. Procédé suivant la revendication 1, 2, 3, 4, 5 ou 6,
**caractérisé**
**en ce que** l'on corrige la valeur de consigne (v*(1-E*)) de la vitesse (vᵢ) du feuillard (1) métallique à l'entrée dans la cage (7) de dressage en fonction d'une valeur moyenne (v_{i,m}) dans le temps de valeurs de mesure (v_{i,m}) de la vitesse (vᵢ) du feuillard (1) métallique à l'entrée dans la cage (7) de dressage et d'une valeur de moyenne (v_{o,m}) de valeurs de mesure (V_{o,m}) de la vitesse (v₀) du feuillard (1) métallique à la sortie de la cage (7) de dressage.

8. Dispositif de laminage d'un feuillard (1) métallique comprenant une cage (7) de dressage suivant un procédé selon l'une des revendications précédentes, dans lequel le feuillard (1) métallique est réduit en épaisseur par le laminage dans la cage (7) de dressage,
**caractérisé**
**en ce que** le dispositif de laminage du feuillard (1) métallique comprend un dispositif de réglage de la vitesse d'entrée du feuillard pour régler, indépendamment de la traction dans le feuillard (1) métallique, la vitesse (vᵢ) du feuillard (1) métallique à l'entrée dans la cage (7) de dressage et un dispositif de réglage de la vitesse de sortie du feuillard pour régler, indépendamment de la traction dans le feuillard (1) métallique, la vitesse (v₀) du feuillard (1) métallique à la sortie de la cage (7) de dressage ainsi qu'un régulateur (22) de traction destiné à régler l'emprise dans la cage de dressage en fonction de la traction dans le feuillard (1) métallique.
